# EUROPÄISCHE PATENTSCHRIFT

(11) **EP 2 369 110 B1**
(45) Veröffentlichungstag und Bekanntmachung des Hinweises auf die Patenterteilung: **29.07.2015**
(21) Anmeldenummer: 11156382.1
(22) Anmeldetag: 01.03.2011
(51) Int. Cl.: E05D 15/52

(54) **Zur verdeckten Anordnung vorgesehenes Ecklager**
Corner bearing for concealed assembly
Palier d'angle caché

(30) Priorität: 24.03.2010 DE 102010003186
(43) Veröffentlichungstag der Anmeldung: 28.09.2011
(73) Patentinhaber: Aug. Winkhaus GmbH & Co. KG, 48291 Telgte (DE)
(72) Erfinder: Oeltjebruns, Henning, 48161, Münster (DE); Bernsmann, Wolfgang, 48291, Telgte (DE); Niehues, Stefan, 48231, Warendorf (DE)

(56) Entgegenhaltungen:
- EP-A2- 1 612 356
- DE-A1-102007 054 476
- FR-A5- 2 157 344

## Beschreibung

Die Erfindung betrifft ein zur verdeckten Anordnung vorgesehenes Ecklager für einen gegen einen Rahmen schwenkbaren und gegenüber diesem kippbaren Flügel eines Fensters, einer Fenstertür oder dergleichen, mit einer flügelseitigen Beschlageinheit und einer rahmenseitigen Beschlageinheit, mit einem Traglenker und einem Steuerlenker zur Verbindung der Beschlageinheiten, und mit einer horizontalen Kipplagerachse für den Flügel, wobei die Kipplagerachse außermittig in der flügelseitigen Beschlageinheit angeordnet ist.

Solche Ecklager werden bei verdeckt in einer Falz zwischen Flügel und Rahmen angeordneten Dreh-Kippbeschlägen benötigt. Hierbei liegen die Beschlageinheiten des Ecklagers in der dem geschlossenen Fenster entsprechenden Stellung übereinander. Der Steuerlenker ist meist länger als der Traglenker, während die Anbindung des Traglenkers an der flügelseitigen Beschlageinheit eine Drehlagerachse aufweist, um die der Flügel in eine Drehstellung bewegt werden kann.

Das EP 1 612 356 A2 offenbart ein Ecklager der eingangs genannten Art, bei dem die flügelseitige Beschlageinheit über einen seitlichen Ausleger und einen Bolzen an einem der Lenker angebracht ist. Der Bolzen hat einen kegeligen Abschnitt und ist außenseitig zur flügelseitigen Beschlageinheit angeordnet.

Weiterhin ist ein solches Ecklager aus der DE 34 42 364 C2 bekannt. Bei diesem Ecklager weisen der Steuerlenker und der Traglenker Anlenkzapfen auf, auf denen der Flügel mit der flügelseitigen Beschlageinheit aufgesetzt ist. Die Anlenkzapfen bilden mit dem Flügel das Kipplager und stützen sich mittig an der flügelseitigen Beschlageinheit ab. Nachteilig bei diesem Ecklager ist jedoch, dass der Flügel leicht in Kipp- oder Drehstellung ausgehoben wird. Das Ecklager weist zudem nur eine geringe Stabilität auf. Weiterhin führt diese Gestaltung zu einem Quetschen der unteren Kante des Flügels an dem Rahmen bei der Bewegung des Flügels in die Kippstellung. In der Praxis behilft man sich damit, dass solche Ecklager nur bei solchen Fenstern eingesetzt werden, bei denen die untere Kante des Flügels einen großen Abstand zum Rahmen hat. Bei heutigen Fenstern versucht man jedoch, den Abstand des Flügels zum Rahmen möglichst klein zu halten.

Der Erfindung liegt das Problem zugrunde, ein Ecklager der eingangs genannten Art so weiter zu bilden, dass ein Quetschen der unteren Kante des Flügels am Rahmen in der Kippstellung weitgehend vermieden wird und dass auch schwere Flügel zuverlässig abgestützt werden.

Dieses Problem wird erfindungsgemäß dadurch gelöst, dass die flügelseitige Beschlageinheit ein Grundteil, an welchem der Traglenker und der Steuerlenker angelenkt sind, ein Stützteil, welches einen Flansch zur Verschraubung mit dem Flügel hat, aufweist und dass das Stützteil über einen Lagerbolzen der Kipplagerachse mit dem Grundteil verbunden ist.

Durch diese Gestaltung lässt sich die Kipplagerachse nahe der Seite des Flügels anordnen, in der dieser gekippt werden soll. Die Kipplagerachse lässt sich dank der Erfindung besonders nahe über die untere Kante des Flügels anordnen, wodurch deren Schwenkbereich beim Kippen des Flügels verringert wird. Mit der Verringerung des Schwenkbereichs der unteren Kante wird auch ein Quetschen dieser Kante am Rahmen in der Kippstellung weitgehend vermieden. Weiterhin ist die Kipplagerachse näher unterhalb des Schwerpunktes des in Kippstellung befindlichen Flügels angeordnet, so dass auch schwere Flügel besonders zuverlässig abgestützt werden. Das erfindungsgemäße Ecklager weist eine besonders hohe Stabilität auf, weil die flügelseitige Beschlageinheit ein Grundteil, an welchem der Traglenker und der Steuerlenker angelenkt sind, ein Stützteil, welches einen Flansch zur Verschraubung mit dem Flügel hat, aufweist und weil das Stützteil über einen Lagerbolzen der Kipplagerachse mit dem Grundteil verbunden ist. Durch diese Gestaltung sind der Traglenker und der Steuerlenker über das Grundteil dauerhaft miteinander verbunden. Auslenkungen des Traglenkers und des Steuerlenkers beim Kippen des Flügels um die Kipplagerachse werden vermieden, weil der Traglenker und der Steuerlenker durch die Anordnung der Kipplagerachse an der flügelseitigen Beschlageinheit nicht mit gekippt werden. Damit ist auch bei schweren Flügeln ein sicheres Kippen möglich.

Die außermittige Anordnung der Kipplagerachse gestaltet sich gemäß einer vorteilhaften Weiterbildung der Erfindung besonders einfach, wenn eine an der äußeren Begrenzung der flügelseitigen Beschlageinheit angeordnete Drehlagerachse des Traglenkers mittig an der flügelseitigen Beschlageinheit und versetzt zu der Kipplagerachse angeordnet ist. Hierdurch gestaltet sich das erfindungsgemäße Ecklager zudem besonders kompakt.

Um eine sichere Fixierung des erfindungsgemäßen Ecklagers bei der Montage des Flügels in den Rahmen zu erzielen, ist das am Flügel befestigte Stützteil und das auf dem den Traglenker und den Steuerlenker verbindende Grundteil mit Ausformungen an dem einen Teil und Gegenkonturen an dem anderen Teil versehen. Diese Ausformungen und Gegenkonturen sind so gestaltet, dass die Teile verrasten und nur noch die Kippbewegung des Flügels um die Kipplagerachse zulassen. Das Einsetzen des Flügels in den Rahmen gestaltet sich dadurch auch bei schweren Flügeln einfach und sicher.

Das erfindungsgemäße Ecklager lässt sich einfach durch die Anordnung des Lagerbolzens für rechts- und links anschlagende Fenster umrüsten, wenn das Stützteil und das Grundteil jeweils zwei parallel zueinander angeordnete und miteinander fluchtende Lagerschalen zur Aufnahme des Lagerbolzens der Kipplagerachse aufweisen und wenn die Lagerschalen in der gleichen horizontalen Ebene angeordnet sind. Hierdurch lässt sich der Lagerbolzen einfach in die, bei geöffnetem Fenster gesehen, vorderen Lagerschalen des Stützteils und des Grundteils einsetzen.

Das erfindungsgemäße Ecklager weist eine hohe Stabilität auf, wenn die Lagerschalen des Grundteils über einen horizontalen Steg miteinander verbunden sind und wenn sich das Stützteil bei der dem geschlossenen Fenster entsprechenden Stellung auf dem Steg und/oder den Lagerschalen des Grundteils abstützt. Ein weiterer Vorteil dieser Gestaltung besteht darin, dass die der geschlossenen Stellung des Fensters entsprechende Stellung des Stützteils in dem Ecklager festgelegt ist. Damit werden die Drehlagerachse und die Kipplagerachse bei geschlossenem Fenster entlastet.

Das erfindungsgemäße Ecklager lässt sich besonders einfach am Fenster montieren, wenn die Kipplagerachse von der äußeren, die Drehlagerachse aufweisenden Begrenzung der flügelseitigen Beschlageinheit her zugänglich ist. Durch diese Gestaltung ist die Kipplagerachse von dem Eckbereich des Flügels bei geöffnetem Fenster frei zugänglich. Daher kann das Stützteil zunächst an dem Flügel und die rahmenseitige Beschlageinheit, der Traglenker, der Steuerlenker und das Grundteil der flügelseitigen Beschlageinheit an dem Rahmen vormontiert werden. Zur Endmontage wird der Flügel mit dem Stützteil auf das Grundteil gesetzt und die Kipplagerachse montiert.

Die Einstellung des Flügels gegenüber dem Rahmen gestaltet sich gemäß einer anderen vorteilhaften Weiterbildung der Erfindung besonders einfach, wenn eine Verstelleinheit zur Höhenverstellung des Flügels eine konzentrisch zur Drehlagerachse angeordnete Hülse und eine in der Hülse angeordnete, von dem dem Traglenker abgewandten Ende zugängliche Verstellschraube hat.

Zur Verringerung der Abmessungen der flügelseitigen Beschlageinheit trägt es gemäß einer anderen vorteilhaften Weiterbildung der Erfindung bei, wenn das Stützteil eine Ausnehmung zur Aufnahme der am Grundteil angeordneten Verstelleinheit für die Drehlagerachse hat und wenn sich die Ausnehmung über den Kippbereich des Stützteils gegenüber dem Grundteil erstreckt.

Zur Erhöhung der Stabilität des erfindungsgemäßen Ecklagers trägt es bei, wenn das Stützteil und das Grundteil jeweils winkelförmig gestaltet sind.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: den unteren rechten Eckbereich eines Fensters in Drehstellung mit einem erfindungsgemäßen Ecklager,
- Fig. 2: eine perspektivische Ansicht des erfindungsgemäßen Ecklagers aus Figur 1,
- Fig. 3: eine Schnittdarstellung durch das Ecklager in Kippstellung,
- Fig. 4: eine Schnittdarstellung durch das erfindungsgemäße Ecklager aus Figur 3 entlang der Linie IV - IV.

Figur 1 zeigt den unteren rechten Eckbereich eines Fensters mit einem gegen einen Rahmen 1 schwenkbaren Flügel 2 und mit einem Ecklager 3 in Drehstellung. Das Ecklager 3 hat eine rahmenseitige Beschlageinheit 4 und eine flügelseitige Beschlageinheit 5. Die Beschlageinheiten 4, 5 sind über einen Traglenker 6 und einen Steuerlenker 7 miteinander verbunden und weisen jeweils Flansche 8, 9 zur Verschraubung mit dem Rahmen 1 und dem Flügel 2 auf.

Figur 2 zeigt perspektivisch das erfindungsgemäße Ecklager 3 aus Figur 1 in der Drehstellung, in der der Flügel 2 um eine vertikale Drehlagerachse 10 von dem Rahmen 1 weg gedreht ist. Der Traglenker 6 und der Steuerlenker 7 stellen hierbei sicher, dass der Flügel 2 bei seiner Bewegung in die Drehstellung von dem Rahmen 1 abgehoben wird. Die flügelseitige Beschlageinheit 5 hat ein Grundteil 11, an dem der Traglenker 6 und der Steuerlenker 7 angelenkt sind und ein Stützteil 12 mit dem Flansch 9 zur Verschraubung mit dem Flügel 2. Das Grundteil 11 hat auf der vertikalen Drehlagerachse 10 eine Verstelleinheit 13 zur Höhenverstellung des in Figur 1 dargestellten Flügels 2. Die Verstelleinheit 13 weist eine Hülse 14 und eine von dem dem Traglenker 6 abgewandten Ende zugängliche Verstellschraube 15 auf. Der Traglenker 6 ist auf der Drehlagerachse 10 gegenüber dem Grundteil 11 der flügelseitigen Beschlageinheit 5 sowie über eine Lagerung 16 an der rahmenseitigen Beschlageinheit 4 gelagert. Weiterhin zeigt Figur 2 einen von dem Eckbereich der flügelseitigen Beschlageinheit 5 zugänglichen Lagerbolzen 17 einer Kipplagerachse 18.

Figur 3 zeigt das Ecklager 3 in einer Kippstellung, wobei die flügelseitige Beschlageinheit 4 geschnitten dargestellt ist. Die Kipplagerachse 18, um die das Stützteil 12 gegenüber dem Grundteil 11 gelagert ist, ist senkrecht zur Zeichenebene angeordnet. Das Stützteil 12 und das Grundteil 11 haben jeweils zwei Lagerschalen 19 - 22 zur Aufnahme des einzigen Lagerbolzens 17 der Kipplagerachse 18. Der Lagerbolzen 17 lässt sich wahlweise in die linken oder in die rechten Lagerschalen 19 - 22 des Stützteils 12 und des Grundteils 11 einsetzen und damit die Position der Kipplagerachse 18 festlegen. Der Lagerbolzen 17 ist hier in den in Kipprichtung weisenden Lagerschalen 19, 20 angeordnet. Die anderen Lagerschalen 21, 22 sind zueinander frei beweglich. Die Kipplagerachse 18 ist daher in jeder Stellung außermittig in der flügelseitigen Beschlageinheit 5 angeordnet, während die Drehlagerachse 10 zentrisch zwischen den Lagerschalen 19 - 22 angeordnet ist. Die außermittige Anordnung der Kipplagerachse 18 bewirkt, das ein unterer, in Figur 1 dargestellter Rand 23 des Flügels 2 bei der Bewegung in die Kippstellung einen kurzen Schwenkarm hat, wodurch dessen Quetschen am Rahmen 1 gering gehalten wird. Weiterhin zeigt Figur 3, dass das Stützteil 12 eine Ausnehmung 24 für die Verstelleinheit 13 mit der auf dem Grundteil 11 angeordneten Hülse 14 und der Verstellschraube 15 hat. Das Grundteil 11 hat einen die Lagerschalen 19, 21 miteinander verbindenden Steg 25, auf dem sich das Stützteil 12 in der nicht gekippten Stellung des Ecklagers 3 abstützt.

Figur 4 zeigt zur Verdeutlichung eine Schnittdarstellung durch das Ecklager 3 aus Figur 3 entlang der Linie IV - IV. Hierbei ist zu erkennen, dass der Steuerlenker 7 jeweils eine Lagerung 26, 27 in dem Grundteil 11 der flügelseitigen Beschlageinheit 5 und in der rahmenseitigen Beschlageinheit 4 hat. Der Lagerbolzen 17 der Kipplagerachse 18 ist von der äußeren Begrenzung der flügelseitigen Beschlageinheit 5 zugänglich.

## Patentansprüche

1. Zur verdeckten Anordnung vorgesehenes Ecklager (3) für einen gegen einen Rahmen (1) schwenkbaren und gegenüber diesem kippbaren Flügel (2) eines Fensters, einer Fenstertür oder dergleichen, mit einer flügelseitigen Beschlageinheit (5) und einer rahmenseitigen Beschlageinheit (4), mit einem Traglenker (6) und einem Steuerlenker (7) zur Verbindung der Beschlageinheiten (4, 5), und mit einer horizontalen Kipplagerachse (18) für den Flügel (2), wobei die Kipplagerachse (18) außermittig in der flügelseitigen Beschlageinheit (5) angeordnet ist, **dadurch gekennzeichnet, dass** die flügelseitige Beschlageinheit (5) ein Grundteil (11), an welchem der Traglenker (6) und der Steuerlenker (7) angelenkt sind und ein Stützteil (12), welches einen Flansch (9) zur Verschraubung mit dem Flügel (2) hat, aufweist und dass das Stützteil (12) über einen Lagerbolzen (17) der Kipplagerachse (18) mit dem Grundteil (11) verbunden ist.

2. Ecklager nach Anspruch 1, **dadurch gekennzeichnet, dass** eine an der äußeren Begrenzung der flügelseitigen Beschlageinheit (5) angeordnete Drehlagerachse (10) des Traglenkers (6) mittig an der flügelseitigen Beschlageinheit (5) und versetzt zu der Kipplagerachse (18) angeordnet ist.

3. Ecklager nach Anspruch 1, **dadurch gekennzeichnet, dass** das Stützteil (12) und das Grundteil (11) durch Ausformungen an dem einen Teil und Gegenkonturen an dem anderen Teil miteinander verrastet sind und nur noch die Kippbewegung des Flügels um die Kipplagerachse zulassen.

4. Ecklager nach Anspruch 1, **dadurch gekennzeichnet, dass** das Stützteil (12) und das Grundteil (11) jeweils zwei parallel zueinander angeordnete und miteinander fluchtende Lagerschalen (19 - 22) zur Aufnahme des Lagerbolzens (17) der Kipplagerachse (18) aufweisen und dass die Lagerschalen (19 - 22) in der gleichen horizontalen Ebene angeordnet sind.

5. Ecklager nach Anspruch 4, **dadurch gekennzeichnet, dass** die Lagerschalen (19, 21) des Grundteils (11) über einen horizontalen Steg (25) miteinander verbunden sind und dass sich das Stützteil (12) bei der dem geschlossenen Fenster entsprechenden Stellung auf dem Steg (25) und/oder den Lagerschalen (19, 21) des Grundteils (11) abstützt.

6. Ecklager nach einem der vorhergehenden Ansprüche, **dadurch gekennzeichnet, dass** die Kipplagerachse (18) von der äußeren, die Drehlagerachse (10) aufweisenden Begrenzung der flügelseitigen Beschlageinheit (5) her zugänglich ist.

7. Ecklager nach einem der vorhergehenden Ansprüche, **dadurch gekennzeichnet, dass** eine Verstelleinheit (13) zur Höhenverstellung des Flügels (2) eine konzentrisch zur Drehlagerachse (10) angeordnete Hülse (14) und eine in der Hülse (14) angeordnete, von dem dem Traglenker (6) abgewandten Ende zugängliche Verstellschraube (15) hat.

8. Ecklager nach Anspruch 7, **dadurch gekennzeichnet, dass** das Stützteil (12) eine Ausnehmung (24) zur Aufnahme der am Grundteil (11) angeordneten Verstelleinheit (13) für die Drehlagerachse (10) hat und dass sich die Ausnehmung (24) über den Kippbereich des Stützteils (12) gegenüber dem Grundteil (11) erstreckt.

9. Ecklager nach einem der vorhergehenden Ansprüche, **dadurch gekennzeichnet, dass** das Stützteil (12) und das Grundteil (11) jeweils winkelförmig gestaltet sind.

## Claims

1. Corner bearing (3) for concealed assembly for a casement (2) being pivotable against a frame (1) and tiltable opposite thereof of a window, a French door or the like, having a fitting unit (5) on the casement side and a fitting unit (4) on the frame side, having a support arm (6) and a control arm (7) for connecting the fitting units (4, 5), and having a horizontal tilting bearing axis (18) for the casement (2), wherein the tilting bearing axis (18) is arranged off-center in the fitting unit (5) on the casement side, **characterized in that** the fitting unit (5) on the casement side has a basic element (11) at which the support arm (6) and the control arm (7) are hinged and a rest element (12) having a flange (9) for the screw connection with the casement (2), and **in that** the rest element (12) is connected with the basic element (11) via a bearing bolt (17) of the tilting bearing axis (18).

2. Corner bearing according to claim 1, **characterized in that** a pivot bearing axis (10) of the support arm (6) arranged on the outer boundary of the fitting unit (5) on the casement side is centrally arranged on the fitting unit (5) on the casement side and offset to the tilting bearing axis (18).

3. Corner bearing according to claim 1, **characterized in that** the rest element (12) and the basic element (11) are locked together by moldings on the one element and counter contours on the other element and only allow the tilting movement of the casement around the tilting bearing axis.

4. Corner bearing according to claim 1, **characterized in that** the rest element (12) and the basic element (11) comprise, respectively, two bearing shells (19 - 22), arranged parallel to each other and aligned with each other, for receiving the bearing bolt (17) of the tilting bearing axis (18) and **in that** the bearing shells (19 - 22) are arranged on the same horizontal level.

5. Corner bearing according to claim 4, **characterized in that** the bearing shells (19, 21) of the basic element (11) are connected to each other via a horizontal bar (25) and **in that** the rest element (12) rests on the bar (25) and/or the bearing shells (19, 21) of the basic element (11) when position corresponds to the window being closed.

6. Corner bearing according to one of the preceding claims, **characterized in that** the tilting bearing axis (18) is accessible from the outer boundary, having the pivot bearing axis (10), of the fitting unit (5) on the casement side.

7. Corner bearing according to one of the preceding claims, **characterized in that** an adjustment unit (13) for adjustment in height of the casement (2) has a sleeve (14) arranged concentrically to the pivot bearing axis (10) and an adjustment screw (15) arranged in the sleeve (14) and accessible from the end remote from the support arm (6).

8. Corner bearing according to claim 7, **characterized in that** the rest element (12) has a recess (24) for receiving the adjustment unit (13), arranged on the basic element (11), for the pivot bearing axis (10) and **in that** the recess (24) extends over the tilting area of the rest element (12) opposite the basic element (11).

9. Corner bearing according to one of the preceding claims, **characterized in that** the rest element (12) and the basic element (11) have an angular design, respectively.

## Revendications

1. Palier d'angle (3) caché destiné à un vantail (2) pouvant pivoter contre un châssis (1) et basculer à l'opposé de celui-ci d'une fenêtre, d'une porte-fenêtre ou similaire, ayant une unité de ferrure (5) du côté du vantail et une unité de ferrure (4) du côté du châssis, ayant un bras de support (6) et un bras de commande (7) pour relier les unités de ferrures (4, 5), et ayant un axe de palier de basculement horizontal (18) destiné au vantail (2), dans lequel l'axe de palier de basculement (18) est disposé excentré dans l'unité de ferrure (5) du côté du vantail, **caractérisé en ce que** l'unité de ferrure (5) du côté du vantail possède un élément de base (11) auquel le bras de support (6) et le bras de commande (7) sont montés articulés ainsi qu'un élément d'appui (12) ayant une bride (9) pour la connexion à vis avec le vantail (2), et **en ce que** l'élément d'appui (12) est relié à l'élément de base (11) par l'intermédiaire d'un boulon de palier (17) de l'axe de palier de basculement (18).

2. Palier d'angle selon la revendication 1, **caractérisé en ce qu'**un axe de palier de pivotement (10) du bras de support (6) disposé sur la limite extérieure de l'unité de ferrure (5) du côté du vantail est disposé au centre de l'unité de ferrure (5) du côté du vantail et décalé par rapport à l'axe de palier de basculement (18).

3. Palier d'angle selon la revendication 1, **caractérisé en ce que** l'élément d'appui (12) et l'élément de base (11) sont verrouillés ensemble par moulures sur l'un élément et les contre contours sur l'autre élément et ne permettent que le mouvement de basculement du vantail autour de l'axe de palier de basculement.

4. Palier d'angle selon la revendication 1, **caractérisé en ce que** l'élément d'appui (12) et l'élément de base (11) comportent, respectivement, deux coquilles de palier (19 - 22), disposées parallèlement l'une à l'autre et alignées l'une à l'autre, pour recevoir le boulon de palier (17) de l'axe de palier de basculement (18) et **en ce que** les coquilles de palier (19 - 22) sont disposées sur le même niveau horizontal.

5. Palier d'angle selon la revendication 4, **caractérisé en ce que** les coquilles de palier (19, 21) de l'élément de base (11) sont reliées réciproquement par l'intermédiaire d'une barre horizontale (25) et **en ce que** l'élément d'appui (12) repose sur la barre (25) et/ou sur les coquilles de palier (19, 21) de l'élément de base (11) lorsque la position correspond à la fenêtre étant fermée.

6. Palier d'angle selon l'une des revendications précédentes, **caractérisé en ce que** l'axe de palier de basculement (18) est accessible à partir de la limite extérieure, ayant l'axe de palier de pivotement (10) de l'unité de ferrure (5) du côté du vantail.

7. Palier d'angle selon l'une des revendications précédentes, **caractérisé en ce qu'**une unité de réglage (13), destinée à régler en hauteur le vantail (2), possède un manchon (14) disposé concentriquement par rapport à l'axe de palier de pivotement (10) et une vis de réglage (15) disposée dans le manchon (14) et accessible à partir de l'extrémité opposée au bras de support (6).

8. Palier d'angle selon la revendication 7, **caractérisé en ce que** l'élément d'appui (12) possède un renfoncement (24) pour recevoir l'unité de réglage (13), disposée sur l'élément de base (11) pour l'axe de palier de pivotement (10), et **en ce que** le renfoncement (24) se développe sur la zone de basculement de l'élément d'appui (12) opposé à l'élément de base (11).

9. Palier d'angle selon l'une des revendications précédentes, **caractérisé en ce que** l'élément d'appui (12) et l'élément de base (11) possèdent, respectivement, un design angulaire.
